# EUROPÄISCHE PATENTSCHRIFT

(11) **EP 0 367 253 B1**
(45) Veröffentlichungstag und Bekanntmachung des Hinweises auf die Patenterteilung: **06.10.1993**
(21) Anmeldenummer: 89120244.2
(22) Anmeldetag: 02.11.1989
(51) Int. Cl.: B65H 67/048, B65H 65/00

(54) **Wechselsystem für eine Fadenpositionierung bei Spulern**
Exchange system for a yarn-positioning device in winding machines
Système d'échange pour un dispositif de mise en place d'un fil dans une machine à bobiner

(30) Priorität: 04.11.1988 CH 4104/88; 11.04.1989 CH 1370/89
(43) Veröffentlichungstag der Anmeldung: 09.05.1990
(73) Patentinhaber: MASCHINENFABRIK RIETER AG, CH-8406 Winterthur (CH)
(72) Erfinder: Busenhart, Peter, CH-8404 Winterthur (CH); Mutter, Heinz, CH-8400 Winterthur (CH)

(56) Entgegenhaltungen:
- EP-A- 0 211 748
- GB-A- 2 015 046
- US-A- 4 210 293

## Beschreibung

Die Erfindung betrifft eine Vorrichtung zum Einführen des Fadens in den Fangschlitz einer leeren Spulenhülse gemäss Oberbegriff des Patentanspruches 1.

Bei Spulenautomaten, an denen die Spulen auf einem drehbaren Revolver gelagert sind, muss der zulaufende Faden ohne Unterbrechung von der vollen Spule zum Fangschlitz einer leeren Hülse überführt und vom Fangschlitz erfasst werden, bevor eine Trennung des Fadens von der vollen Spule erfolgt. Der zulaufende Faden wird beim Spulvorgang vom Fadenführer direkt oder über die Treibwalze indirekt der Spulenoberfläche zugeleitet. Beim Wechselvorgang, d.h. beim Drenen des Revolvers, gelangt die leere Spulenhülse in diesen Fadenlauf.

Bei der GB-A-2015046 ist am Revolver eine Garnführungsstange angebracht, die zusammen mit den Spulen beim Spulenwechsel gedreht wird und in den Fadenlauf zwischen der leeren und der vollen Spule gelangt. Ein auf der Fadenführungsstange angeordneter Schlitz bewirkt eine Umlenkung und damit Verlegung des zulaufenden Fadens in den Bereich des Fadenfangschlitzes auf der leeren Hülse.

Der Eintritt der auf dem Revolver fest angebrachten Fadenführerstange in den Fadenlauf erfolgt beim Drehen des Revolvers zwangsläufig. Es ist nicht möglich, den Ort, den Zeitpunkt und den Ablauf des axialen Verschiebens des Fadens unabhängig vom Drehwinkel des Revolvers zu bestimmen.

Der Erfindung liegt hauptsächlich die Aufgabe zugrunde, eine Vorrichtung zu schaffen, bei der die axiale Verschiebung des Fadens zwischen der vollen Spule und der leeren Hülse zur Bildung eines Fadenwulstes auf der vollen Spule und zum Einführen des zulaufenden Fadens in den Fangschlitz der leeren Hülse unabhängig von der Drehlage des Revolvers erfolgen kann.

Gelöst wird diese Aufgabe durch die kennzeichnenden Merkmale des Anspruches 1.

Es gelingt mit der erfindungsgemässen Vorrichtung, den zulaufenden Faden innerhalb einer einer im wesentlichen senkrecht zur Drehachse der Spulendorne verlaufenden Ebene über der leeren Hülse zum Fangschlitz zu verschieben und gleichzeitig den noch zur vollen Spule zur Wulstbildung laufenden Faden axial unverschiebbar zu halten.
Der zulaufende Faden kann von der Vorrichtung axial zweimal über den Fangschlitz geführt werden, so dass sichergestellt ist, dass der Faden, wenn dieser beim ersten Ueberlaufen des Fangschlitzes ausnahmsweise nicht erfasst wird, beim zweiten Ueberlauf geklemmt und mitgerissen wird.

Anhand zweier Ausführungsbeispiele wird die Erfindung näher erläutert. Es zeigen:
- Figur 1: eine schematische Darstellung eines Spulautomaten mit vier Spulen,
- Figur 2: eine perspektivische Darstellung der fliegenden Enden der beiden Spulendorne (ausschnittsweise),
- Figur 3: eine Ansicht des Fadenleitbleches von unten (im Bereich des Mitnehmers aufgeschnitten),
- Figur 4: eine Ansicht des Fadenleitbleches in Figur 3 aus Richtung Pfeil B (teilweise aufgeschitten) und
- Figur 5: eine schematische Darstellung des Fadenlaufes beim Spulenwechselvorgang.

In Figur 1 ist ein Spulautomat mit zwei auf einem Revolver gelagerten Spulendornen 3 und 5, einer Fadenverlegevorrichtung 7 bekannter Bauweise sowie das Maschinengehäuse 9 gezeigt, welches die Antriebsmotoren für die Spulendorne 3,5, die Verlegevorrichtung 7 und die übrigen Aggregate sowie Teile der Steuerung enthält. Der die beiden Spulendorne 3 und 5 tragende Revolver ist nicht dargestellt und weist eine bekannte Bauweise auf. Die beiden Spulendorne 3 und 5 sind fliegend gelagert, wodurch eine Beschickung mit leeren Hülsen 11 bzw. Entnahme der vollen Garnspulen 13 von Hand oder durch einen automatischen Doffer erfolgen kann.

Oberhalb der in den Figuren 1,2 und 5 durch Drehen des Revolvers nach oben geschwenkten Spulendorne 3 mit der leeren Hülse 11 ist ein Fadenführerblech 15 angeordnet, welches während des Spulenwechselvorganges den zulaufenden Faden 17 aus dem in Figur 2 in gebrochenen Linien gezeigten Fadenlauf X, welcher in einer zu den Drehachsen A und C der Spulendorne 3 und 5 senkrecht stehenden imaginären Ebene verläuft, in Richtung des Pfeiles D in einen die Fadenübernahme durch die leere Spule 11 ermöglichenden Fadenlauf Y ausgelenkt wird. Zum Uebernehmen des Fadens 17 ist in der Hülse 11 ein umlaufender Fadenfangschlitz 19 angebracht. Der Faden 17 wird nach dem Drehen des Revolvers durch die leere Hülse 11 aus dem gestreckten Fadenlauf Y ausgelenkt und umschlingt die Mantelfläche der Hülse 11 in einen begrenzten Winkelbereich.
Ein Fadenleitblech 21 ist an dem die Fadenverlegevorrichtung 7 aufnehmenden Gehäuse 23 schwenk- oder verschiebbar gelagert, derart, dass dessen vordere Kante 25 den Faden 17 zwischen den beiden Spulendornen 3 und 5 aus lenkt. In Figur 5 ist in strichpunktierter Linie der Fadenlauf beim Einschwenken des Fadenleitbleches 21 und in ausgezogener Linie nach dem Zurückziehen dargestellt. Am Fadenleitblech ist ein im wesentlichen v-förmiger Einschnitt 27 angebracht, bei dem der eine Schenkel als bogenförmige Kurve 29 ausgebildet ist. Die Ausbildung der Kurve 29 wird anhand der Figur 3 näher erläutert. Auf der bogenförmigen Seite des Einschnittes 27 ist im Fadenleitblech 21 ein senkrecht zu dessen Vorderkante 25 verschiebbar angeordneter Fadenmitnehmer 31 eingesetzt. Der Fadenmitnehmer 31 ist an einem in einer Nut 33 geführten Gleiter 35 befestigt und weist einen Mitnehmerhaken 36 auf, welcher unter einem Winkel von weniger als 90° zur Unterfläche des Fadenleitbleches 21 steht und vom Einschnitt 27 wegweist.

Das Fadenleitblech 21 besteht aus zwei in geringem Abstand zueinander angeordneten, ein Kastenprofil bildenden Blechteilen 37 und 39 (Figuren 3 und 4). Im untenliegenden Blechteil 37 ist die Nut 33 eingelassen, welche zur Führung des Gleiters 35 dient. Der Gleiter 35 kann T-förmig ausgebildet sein (Fig. 4); oder es können am Gleiter 35 zwei die Nut 33 durchdringende Führungsbolzen 41 angebracht sein, von denen der eine als Fadenmitnehmerhaken 36 ausgebildet sein kann.
Am Gleiter 35 ist ein Kabel oder ein Seil 43 befestigt, das zu einer Umlenkrolle 45 führt, welche im Bereich der hinteren Kante 47 im Innern des Fadenleitbleches 21 angeordnet ist. Von der Rolle 45 führt das Seil 43 entweder zu einer Zugeinrichtung oder endet ausserhalb des Fadenleitbleches 21 z.B. in einer von Hand ergreifbaren Schlaufe 49. Ein auf einer Achse E schwenkbar befestigter Betätigungshebel 51 steht in Anlage mit dem rückseitigen Ende des Gleiters 35 und wird mittels einer Feder 53 an diesen angepresst.

Im folgenden wird anhand der Figuren 2,3 und 5 die Funktionsweise der Vorrichtung näher erläutert.
Nach Erreichen des vorgegebenen Durchmessers wird die volle Spule 13 und die leere Hülse durch den Revolver um ca. 180° geschwenkt. Dabei gelangt die Oberfläche der leeren Hülse 11 in Kontakt mit dem Faden 17, der noch der vollen Spule 13 zugeführt wird. Damit dort ein Fadenwulst 55 gebildet werden kann, hält das in den Fadenlauf Y eingeschwenkte Fadenführerblech 15 den Faden 17 axial unverrückbar fest. Gleichzeitig oder kurz danach wird das Fadenleitblech 21 vorgeschoben oder geschwenkt, derart, dass dessen Vorderkante 25 den Faden 17 zwischen der Oberfläche der Hülse 11 und der vollen Spule 13 aus lenkt. Durch eine axiale Verschiebung des Fadenführerbleches 15 in Richtung des Pfeiles D gelangt der Faden 17 unter den Fadenmitnehmerhaken 36 und wird von diesem weiterhin derart geführt, dass der dem Fadenwulst zulaufende Faden 17 in der imaginären, senkrecht zur Achse C stehende Ebene verläuft.
Damit der zulaufende Faden 17 vom Fadenfangschlitz 19 auf der leeren Hülse 11 erfasst werden kann, wird das Fadenleitblech 15 so weit axial nach rechts geschoben, bis dessen Führungsschlitz 16 in der Ebene durch den Fadenfangschlitz 19 zu liegen kommt. Gleichzeitig mit der Verschiebung des Fadenführerbleches 15 wird der Fadenmitnehmer 31 durch das Seil 43 unter dem Fadenleitblech 21 in Richtung des Pfeiles F zurückgezogen. Dabei gleitet der zulaufende Faden 17, der an der Kante 25 umgelenkt wird, über die Kurve 29 in den Grund 59 des Einschnittes 27. Der Grund 59 des Einschnittes 27 befindet sich in etwa in der Ebene durch den Fadenfangschlitz 19.
Während des Zurückziehens des Fadenmitnehmers 31 geht die Bildung des Fadenwulstes 55 auf der vollen Hülse 13 ungestört weiter, da der zulaufende Faden 17, obwohl dieser durch die Kurve nach rechts ausgelenkt worden ist, vom Fadenmitnehmerhaken 36 stets in der imaginären Ebene durch den Fadenwulst 55 gehalten wird.
In einer besonders vorteilhaften Ausgestaltung der Erfindung ist die Kurve 29 gemäss Figur 3 derart ausgebildet, dass der Faden 17 beim Zurückziehen des Fadenmitnehmers 31 den Fadenfangschlitz 19 zweimal überquert, d.h. dass der Scheitel S der Kurve 29 jenseits der Ebene P durch den Fadenfangschlitz 19 liegt. Die Betätigung des Fadenmitnehmers 31 kann durch Ziehen von Hand an der Schlaufe 49 erfolgen; oder es kann ein elektrischer Antrieb für den Zug am Seil 43 vorgesehen werden. Beim Ziehen am Seil 43 wird die Feder 53 gespannt, welche nach Loslassen des Seiles 43 den Fadenmitnehmer 31 in die Ausgangsposition zurückfahren lässt.
Sobald der Faden über den Fadenfangschlitz 19 geführt wird, wird er von diesem festgeklemmt und auf der Hülse 11 aufgewickelt. Dabei reisst der zur vollen Spule 13 führende Fadenabschnitt von selbst, oder er wird mit einer entsprechenden Schneidvorrichtung getrennt. Sobald der Faden 19 vom Fangschlitz 19 erfasst worden ist, kann das Fadenführerblech 15 in die Ausgangslage zurückkehren und den Faden 17 an die Fadenverlegevorrichtung 7 übergeben.

Die Erfindung ist am Beispiel eines Fadenmitnehmers 31 und eines Einschnittes 27 beschrieben worden. Selbstverständlich weist ein Spulautomat 1 mit mehreren nebeneinander angeordneten Spulen 13 eine entsprechende Anzahl von Mitnehmern 31 und Einschnitten 27 auf.

Die Erfindung bezieht sich daher auf ein Wechselsystem für eine Fadenpositionierung bei Spulern während des Wechselvorgangs bei einem Spulautomaten, bei dem zwei Spulendorne gelagert und antreibbar sind, bei denen nach dem Aufbaueiner vollen Packung ein Wechsel stattfindet, wobei der aufzuspulende Faden von der vollen Packung auf den Fangschlitz einer Leerhülse umgeleitet wird.

In der vorliegenden Erfindung sind zur Umlenkung des Fadens zwei Führungsmittel vorgesehen, wobei ein Führungsmittel axial verschiebbar ist und das zweite Führungsmittel den Faden über eine Kurvenbahn in Verbindung mit einem geeigneten Zugmittel in Bezug auf die Spulendornachse axial verlagert. In einer weiteren Ausgestaltung des Anmeldungsgegenstandes ist vorgesehen, dass ein Abhebeblech vorgesehen ist, das den Faden aus einer Changiervorrichtung entfernt, wobei der Faden vom Schiebeblech durch Axialverschiebung positionierbar ist.

Beim Anmeldungsgegenstand ist das Wechselblech mit Rückzugshaken ausgerüstet, durch die der Faden über eine Kurvenbahn lenkbar ist. Durch die Umlenkung einerseits über das Schiebeblech und andererseits über das Wechselblech lässt sich vermeiden, dass man aufwendige Vorrichtungen zur Erzeugung einer Relativbewegung der Spulendorne einsetzen muss. Eine besonders konstruktiv einfache Lösung besteht darin, dass die Rückzugshaken über einen Seilzug betätigbar sind. Andererseits wäre es aber auch denkbar, dass diese Haken über motorische Antriebe in Bewegung versetzt werden.

Beim Anmeldungsgegenstand übernimmt das Wechselblech eine zweite Funktion: Nach der Revolverdrehung kann das Wechselblech zwischen der vollen Packung und der neuen Packung positioniert werden, so dass weitestgehend ausgeschlossen ist, dass das abgetrennte Fadenende in die neue laufende Packung eingespult wird.

### Legende

- 1: Spulautomat
- 3: leerer Dorn
- 5: voller Dorn
- 7: Fadenverlegevorrichtung
- 9: Kasten
- 11: Hülsen
- 13: Garnspule
- 1: 5 Fadenauslenkblech
- 17: zulaufender Faden
- 19: Fadenfangschlitz
- 21: Fadenleitblech
- 23: Gehäuse
- 25: vordere Kante
- 27: Einschnitt an 21
- 29: Kurve
- 31: Fadenmitnehmer
- 33: Nut
- 35: Gleiter
- 37, 39: Blechteile
- 41: Führungsbolzen
- 43: Seil
- 45: Umlenkrolle
- 47: hintere Kante
- 49: Schlaufe
- 51: Betätigungshebel
- 53: Feder
- 55: Fadenwulst
- 57: Führungsschlitz
- 59: Grund

## Patentansprüche

1. Vorrichtung zum Einführen des Fadens (17) in den Fangschlitz (19) einer leeren Spulenhülse (11) während des Wechselvorganges von der vollen zur leeren Spule auf einem Spulautomaten (1) mit mindestens zwei auf einem Revolver fliegend gelagerten Spulendornen (3,5) und mit einem in den Fadenlauf bewegbaren Fadenführer (15) sowie einem Fadenleitelement mit einem Einschnitt (27) zum seitlichen Verlegen des Fadens in die Ebene des Fadenfangschlitzes, dadurch gekennzeichnet, dass das Fadenleitelement als ein in den Fadenlauf zwischen der leeren Hülse (11) und der vollen Spule (13) bewegbares Fadenleitblech (21) ausgebildet ist und einen seitlich dazu angeordneten, rechtwinklig zu der Drehachse (C) der Spulen (13) verschiebbaren Fadenmitnehmer (31) aufweist, der ferner zum axialen Verschieben des Fadens (17) entlang einer Kurve (29) des Einschnittes (27) über den Fangschlitz (19) auf der leeren Hülse (11) unter gleichzeitiger Beibehaltung des Fadenzulaufes auf die volle Spule (13) zur Bildung ein Wulstes auf der Oberfläche der vollen Spule ausgebildet ist.

2. Vorrichtung nach Anspruch 1, dadurch gekennzeichnet, dass der Einschnitt (27) auf einer Seite als bogenförmige Kurve (29) ausgebildet ist, die die Ebene (P) durch den Fadenwulst (55) durchdringt und am Grund (59) des Einschnittes (27) endet.

3. Vorrichtung nach Anspruch 2, dadurch gekennzeichnet, dass die Kurve (29) die Ebene (P) durch den Fadenfangschlitz (19) auf der leeren Hülse (11) zweimal durchdringt.

4. Vorrichtung nach Anspruch 1 bis 3, dadurch gekennzeichnet, dass der Fadenmitnehmer (31) einen bogenförmigen, die vordere Kante (25) des Fadenleitbleches (21) überragenden Haken (36) aufweist, der in einem Winkel zur Oberfläche des Fadenleitbleches (21) ausgerichtet ist und vom Einschnitt (27) wegweist.

5. Vorrichtung nach einem der Ansprüche 1 bis 4, dadurch gekennzeichnet, dass der Fadenmitnehmer (31) in einer geraden Führung (33), welche in der Ebene des Fadenwulstes (55) liegt, unter dem Fadenleitblech (21) in Richtung auf den Fadenwulst (55) verschiebbar gelagert ist.

6. Vorrichtung nach Anspruch 5, dadurch gekennzeichnet, dass der Fadenmitnehmer (31) an einem in einer Nut (33) im Fadenleitblech (21) geführten Gleiter (35) befestigt und von einem Zugorgan (43) gegen die Kraft einer Feder (53) verschiebbar ist.

7. Vorrichtung nach Anspruch 6, dadurch gekennzeichnet, dass als Zugorgan (43) ein am Gleiter (35) befestigtes Seil eingesetzt ist, welches an der hinteren Kante (47) des Fadenleitbleches (21) umgelenkt und stirnseitig nach aussen geführt ist.

8. Vorrichtung nach Anspruch 6, dadurch gekennzeichnet, dass zwischen der Feder (53) und dem Fadenmitnehmer (31) ein von der Feder (53) schwenkbarer Hebel (51) angeordnet ist.

9. Vorrichtung nach Anspruch 1, dadurch gekennzeichnet, dass zur Umlenkung des Fadens (17) zwei Führungsmittel (15,31) vorgesehen sind, wobei ein Führungsmittel (15) axial verschiebbar ist und das zweite Führungsmittel (31) den Faden (17) über die Kurvenbahn (29) in Verbindung mit einem geeigneten Zugmittel (35) in Bezug auf die Spulendornachse (C) axial verlagert.

10. Vorrichtung nach Anspruch 9, dadurch gekennzeichnet, dass ein Fadenführerblech (15) vorgesehen ist, das den Faden (17) aus einer Changiervorrichtung (7) entfernt und dass der Faden (17) vom Fadenführerblech (15) durch Axialverschiebung positionierbar ist.

11. Vorrichtung nach Anspruch 9 und 10, dadurch gekennzeichnet, dass ein Fadenleitblech (21) mit Rückzugshaken (31) ausgerüstet ist, durch die der Faden (17) über die Kurvenbahn (29 lenkbar ist.

## Claims

1. An apparatus for inserting the yarn (17) into the catch slot (19) of an empty bobbin tube (11) during the changing process from the full to the empty bobbin on an automatic winding machine (1) with at least two chucks (3, 5) cantilever-mounted on a revolver and with a yarn guide (15) movable into the path of the yarn and a yarn guiding element with a notch (27) for lateral displacement of the yarn into the plane of the yarn catch slot, characterized in that the yarn guiding element is arranged as a yarn guiding plate (21) movable into the yarn path between the empty tube (11) and the full bobbin (13) and comprises a yarn entrainment means laterally arranged thereto and displaceable at right angles to the axis of rotation (C) of the bobbins (13), which means is further arranged for the axial displacement of the yarn (17) along a curve (29) of the notch (27) over the catch slot (19) on the empty tube (11) while simultaneously the yarn feed to the full bobbin (13) is maintained to form a ridge on the surface of the full bobbin.

2. An apparatus as claimed in claim 1, characterized in that the notch (27) is arranged on one side as an arched curve (29) which passes through the plane (P) through the yarn ridge (55) and which ends at the base (59) of the notch (27).

3. An apparatus as claimed in claim 2, characterized in that the curve (29) passes twice through the plane (P) through the yarn catch slot (19) on the empty tube (11).

4. An apparatus as claimed in claims 1 to 3, characterized in that the yarn entrainment means (31) comprises an arched hook (36) projecting over the front edge (25) of the yarn guiding plate (21), which hook is aligned at an angle to the surface of the yarn guiding plate (21) and which is averted from the notch (27).

5. An apparatus as claimed in one of the claims 1 to 4, characterized in that the yarn entrainment means (31) is held in a straight guiding means (33), which is situated in the plane of the yarn ridge (55), below the yarn guiding means (21) for displacement in the direction towards the yarn ridge (55).

6. An apparatus as claimed in claim 5, characterized in that the yarn entrainment means (31) is attached to a sliding means (35) guided in a groove (33) in the yarn guiding plate (21) and that it is displaceable by a traction member (43) against the force of a spring (53).

7. An apparatus as claimed in claim 6, characterized in that a cable attached to the sliding means (35) is used as traction member (43), which member is deflected on the rear end (47) of the yarn guiding plate (21) and guided outwardly on the front side.

8. An apparatus as claimed in claim 6, characterized in that a lever (51) swivellable by the spring (53) is arranged between the spring (53) and the yarn entrainment means (31).

9. An apparatus as claimed in claim 1, characterized in that two guiding means (15, 31) are provided for deflecting the yarn (17), with one guiding means (15) being axially displaceable and the second guiding means (31) axially displacing the yarn (17) with respect to the chuck axis (C) along the curve path (29) in connection with a suitable traction means (35).

10. An apparatus as claimed in claim 9, characterized in that a yarn guiding plate (15) is provided for removing the yarn (17) from a traversing device (7) and that the yarn (17) is positionable by the yarn guiding plate (15) by axial displacement.

11. An apparatus as claimed in claims 9 and 10, characterized in that a yarn guiding plate (21) is provided with a withdrawing hook (31), by which the yarn is guidable along the curve path (29).

## Revendications

1. Dispositif pour introduire le fil (17) dans la fente de saisie (19) d'un fuseau de bobine vide (11) pendant le processus d'échange de la bobine pleine sur la bobine vide d'un bobinoir automatique (1) ayant au moins deux mandrins de bobine (3, 5) maintenus en porte-à-faux sur un revolver, et avec un guide-fil (15) pouvant être mû dans le parcours du fil, ainsi qu'un élément de guidage de fil ayant une incision (27) pour déplacer latéralement le fil dans le plan de la fente de saisie du fil,
caractérisé par le fait que
l'élément de guidage de fil est formé comme une tôle de guidage de fil (21) pouvant être mil dans le parcours du fil compris entre le fuseau vide (11) et la bobine pleine (13) et possède un entraîneur de fil (31) disposé latéralement à cette tôle et déplaçable à angle droit par rapport à l'axe de rotation (C) des bobines (13), qui est conçu en outre pour le déplacement axial du fil (17) le long d'une courbe (29) de l'incision (27), au-dessus de la fente de saisie (19) sur le fuseau vide (11), tout en maintenant simultanément la marche du fil sur la bobine pleine (13) afin de former un boudin sur la surface de la bobine pleine.

2. Dispositif selon revendication 1,
caractérisé par le fait que
l'incision (27) est formée sur un côté comme une courbe (29) en forme d'arc, qui pénètre le plan (P) par le boudin de fil (55) et se termine au fond (59) de l'incision (27).

3. Dispositif selon revendication 2,
caractérisé par le fait que
la courbe (29) pénètre deux fois le plan (P) par la fente de saisie du fil (19) sur le fuseau vide (11).

4. Dispositif selon revendications 1 à 3,
caractérisé par le fait que
l'entraîneur de fil (31) possède un crochet (36) en forme d'arc, qui dépasse l'arête de devant (25) de la tôle de guidage de fil (21) et qui est orienté avec un angle par rapport à la surface de la tôle de guidage de fil (21) en s'éloignant de l'incision (27).

5. Dispositif selon l'une des revendications 1 à 4,
caractérisé par le fait que
l'entraîneur de fil (31) est maintenu en dessous de la tôle de guidage de fil (21), d'une manière déplaçable dans la direction du boudin de fil (55), dans un guidage rectiligne (33) qui est situé dans le plan du boudin de fil (55).

6. Dispositif selon revendication 5,
caractérisé par le fait que
l'entraîneur de fil (31) est fixé sur un patin (35) guidé par une rainure (33) dans la tôle de guidage de fil (21), et est déplaçable par un organe de traction (43) contre la force d'un ressort (53).

7. Dispositif selon revendication 6,
caractérisé par le fait
qu'une corde fixée sur le patin (35) sert d'organe de traction (43), corde qui est déviée sur l'arête arrière (47) de la tôle de guidage de fil (21) et guidée frontalement vers l'extérieur.

8. Dispositif selon revendication 6,
caractérisé par le fait
qu'un bras oscillant (51) par le ressort (53) est disposé entre le ressort (53) et l'entraîneur de fil (31).

9. Dispositif selon revendication 1,
caractérisé par le fait que
deux moyens de guidage (15, 31) sont prévus pour la déviation du fil (17), dont un moyen de guidage (15) est déplaçable axialement et le deuxième moyen de guidage (31) décentre axialement le fil (17) sur le chemin incurvé (29), en relation avec un moyen de traction approprié (35), par rapport à l'axe (C) du mandrin de bobine.

10. Dispositif selon revendication 9,
caractérisé par le fait
qu'une tôle de guide-fil (15) est prévue qui éloigne le fil (17) d'un dispositif de va-et-vient (7), et que le fil (17) peut être positionné par un déplacement axial de la tôle de guide-fil (15).

11. Dispositif selon revendications 9 et 10,
caractérisé par le fait
qu'une tôle de guidage de fil (21) est équipée de crochets de rappel (31), par lesquels le fil (17) peut être dirigé au-dessus du chemin incurvé (29).
